# EUROPÄISCHE PATENTSCHRIFT

(11) **EP 0 099 936 B1**
(45) Veröffentlichungstag und Bekanntmachung des Hinweises auf die Patenterteilung: **26.02.1986**
(21) Anmeldenummer: 82106769.1
(22) Anmeldetag: 27.07.1982
(51) Int. Cl.: E06B 9/209

(54) **Rolladenverriegelungsvorrichtung**
Roller blind locking device
Dispositif de verrouillage de volet roulant

(43) Veröffentlichungstag der Anmeldung: 08.02.1984
(73) Patentinhaber: Gust. Alberts GmbH & Co. KG, D-58849 Herscheid (DE)
(72) Erfinder: Alberts, Hermann, D-5974 Herscheid (DE)
(74) Vertreter: Hassler, Werner, Dr.

## Beschreibung

Die Erfindung betrifft eine Rolladenverriegelungsvorrichtung mit einem durch eine Feder vorgespannten und an einem Rückholseil angelenkten Sperrbolzen.

Eine Rolladenverriegelungsvorrichtung dieser Art ist in dem DE-GM 75 00 915 beschrieben. Eine Grundplatte der Rolladenverriegelungsvorrichtung ist an der untersten profilleiste des Rolladenpanzers angebracht. Das Rückholseil ist an einer oberen profilleiste befestigt. Infolgedessen befindet sich das Rückholseil bei gelüftetem Rolladen unter Zugspannung und zieht den Sperrbolzen entgegen der Wirkung der Spannfeder zurück, so daß der Rolladen frei hochgezogen werden kann. Wenn beim Herablassen des Rolladens die profilleisten auf=; einander aufstehen, wird das Rückholseil schlaff, so daß die Feder den Sperrbolzen in Verriegelungsstellung vorschiebt, in der der Sperrbolzen in eine Verriegelungsnase einrastet. Nachteilig bei dieser Anordnung ist, daß die Bewegungsabläufe von der Bewegung des Rolladenpanzers abhängen, so daß nicht auszuschließen ist, daß das Rückholseil nicht immer eine ausreichende Spannung hat und somit der Sperrbolzen vorgeschoben wird und in der Führungsschiene Reibung bewirkt. Dadurch wird einerseits die Bewegung des Rolladenpanzers behindert und andererseits besteht die Möglichkeit von Beschädigungen.

Eine ähnliche Rolladenverriegelungsvorrichtung ist in dem DE-GM 7416 259 beschrieben, bei der der Sperrbolzen über einen Kniehebel betätigt wird, dessen Kniegelenk an ein Rückholseil angelenkt ist. Auch hier gelten die genannten Schwierigkeiten. Durch die DE-C- 580 554 ist bereits eine Rolladen verviegelungs vorrichtung bekannt bei der in der Endstellung Sperrklinken gegen eine Anschlagfläche auftreffen und sodann den Sperrbolzen freigeben. Diese Klinken fallen durch Schwerkraft wieder in ihre blockierstellung. Zur Blockierung des Sperrblozens beim Hochziehen des Rolladens ist eine zusätzliche Sperrklinke erforderlich.

Aufgabe der Erfindung ist eine solche Ausbildung der Rolladenverriegelungsvorrichtung, daß die Auslösung des Sperrbolzens auf ein fache und sichere Art, unabhängig von dem Rückholseil erst dann erfolgt, wenn der Rolladenpanzer seine Endstellung erreicht und die Blockierung des Sperrbolzens beim Hochziehen zwangsläufig und selbsttätig erfolgt.

Diese Aufgabe wird nach der Neuerung dadurch gelöst, daß der Sperrbolzen eine Rastausnehmung aufweist, daß ein Ristschenkel eines durch eine Rastfeder vorgespannten Rasthebels in die Rastausnehmung eingreift und daß ein in der Endstellung des Rollandens gegen eine Anschlagfläche aufstoßen der, verschließbar gelagerter Anschlagstift einen Auslöseschenkel des Rasthebels im Sinne einer Lösung der Verrastung beaufschlagt.

Dadurch, daß der Sperrbolzen im Wartezustand verrastet ist, hat der Spannungszustand des Rückbolseils keinen Einfluß auf die Verschicbung des Sperrbolzens. Erst wenn der Rolladenpanzer seine Endstellung erreicht und der Anscblagstift auf der Fußleiste des Fensterrahmens bzw. auf der Fensterbrüstung aufsteht, wird der Rasthebel zurückgeschwenkt, so daß dadurch der Sperrbolzen freigegeben wird. Der Sperrbolzen wird unter der Wirkung der Spannfeder schlagartig vorgeschoben und kann in die Verriegelungsausnehmung eintreten. Die Auslösung des Sperrbolzen erfolgt also allein lageabhängig durch den Anschlagstift und ist von der Bewegung des Rolladenpanzers unabhängig, so daß sich hierauf keine Rückwirkungen ergeben.

In weiterer Ausbildung der Erfindung ist vorgesehen, daß ein Gehäusekasten Führungen für den Sperrbolzen und für den Anschlagstift sowie eine Schwenk-Lagerung für den Rasthebel aufweist und mit Befestigungselementen versehen ist. Dadurch erhält der Gehäusekasten eine sehr flache und niedrige Ausbildung, so daß er an der untersten profilleiste des Rolladenpanzers befestigt werden kann.

In weiterer Ausbildung der Erfindung ist vorgesehen, daß das Rückholseil durch einen Längskanal des Sperrbolzens und innerhalb einer Führungshülse durch die Spannfeder zu einen Umlenkführung verläuft. Das Rückholseil wirkt also unmittelbar auf den Sprerbolzen.

Ferner sieht die Erfindung vor, daß ein Ende eines Schenkels eines Kniehebels mit einer Anlenkung an der Sperrbolzen und mit dem Ende des anderen Schenkels an einer gehäusefesten Lagerung befestigt ist und daß das Rückholseil in dem Kniegelenk befestigt ist. Nach dieser Ausbildung kann man das Rückholseil in unmittelbarer Nähe einer Seitenkante des Rolladenfanzers anordnen, so daß es praktisch innerhalb der Führungsschiene verläuft und nicht störend sichtbar ist.

In Weiterbildung sieht die Erfindung vor, daß für den Sperrbolzen ein Anschlag in solcher Lage vorgesehen ist, daß beim Anliegen des Sperrbolzens an diesem Anschlag der Kniehebel seine gestreckte Stellung noch nicht erreicht hat. Hierdurch wird verhindert, daß der Kniehebel in Totpunktlage gelangt. Infolgedessen kann die Anordnung nicht blockiert werden.

Damit ein möglichst geringer Betätigungdweg für den Anschlagstift ausreicht, sieht die Erfindung vor, daß der Anschlagstift über die Fußwandung des Gebäusekastens vorsteht und somit senkrecht zur Länggsachse des Sperrbolzens ausgerichtet ist.

Damit die Rollandenverriegelungsvorrichtung auch unabhängig von dem Rückbolseil betätigbar ist, sieht die Neuerung vor, daß in der Deckwand des Gehäuskastens ein sich über den Verschiebungsweg des Sperrbolzens erstreckender Schlitz vorgesehen ist, durch den ein Querdurchgang des Längskanals im Sperrbolzen zugänglich ist.

Eine Ausführungsform der Neuerung wird im folgenden unter Bezugnahme auf die anliegende Zeichnung erläutert, in der darstellen:
Fig. 1 eine Ansicht der Rolladenverriegelungsvorrichtung im Einbauzustand bei geöffnetem Gehäusekasten und in Verriegelungsstellung,
Fig. 2 eine entsprechende Ansicht des Gehäusekastens in der Wartestellung des Sperrbolzens,
Fig. 3 eine Draufsicht zu Fig. 2,
Fig. 4 eine Ansicht einer abgewandelten Ausführungsform,
Fig. 5 eine entsprechende Ansicht in der Wartestellung und
Fig. 6 eine Draufsicht zu Fig. 2.

Fig. 1 zeigt eine Fußleiste 1 eines Fensterrahmens sowie eine seitliche Führungsleiste 2 des Fensterrahmens. In der Führrungsleiste ist eine Verriegelungsausnehmung 3 vorgesehen. Ein Rolladenpanzer weist zahlreiche Profilleisten 4, von denen nur eine dargestellt ist, sowie eine unterste Abschlußprofilleiste 5 auf. Die profilleisten 4 und die Abschlußprofilleiste 5 sind in üblicher Weise beweglich zusammengehängt, wobei im Überlappungsbereich Lüftungsschlitze vorgesehen sein können. Durch leichtes Anheben des Rolladen kann man denselben in bekannter Weise auf Lüftung stellen.

Eine Rolladenverriegelungsvorrichtung nach der Erfindung umfaßt einen rechtkantigen Gehäusekasten 6, der vergleichsweise schmal und niedrig aufgebaut ist. Die Fußwandung 24 des Gehäusekastens 6 steht mit einem Steg über die Breite des Gehäusekastens vor. Dieser Steg der Fußwandung 24 bildet einen Anschlag für die Montage, so daß er in der dargestellten Weise an der Abschlußprofilleiste 5 befestigt werden kann. Zur Befestigung sind in der Fußwand 24 und der Deckwand 26 Befestigungselemente 7 Form von Durchgängen vorgesehen, in die eine Schraube oder ein anderes Verbindungselement eingesetzt werden kann. Innerhalb des Gehäusekastens 6 befindet sich eine Führung 8 für einen Sperrbolzen 9, der eine Rastausnehmung 10 und außerdem einen Querdurchgang 11 umfaßt, an den ein Längskanal 16 anschließt. Durch den Längskanal 16 ist ein Rückholseil 25 geführt und innerhalb des Querdurchgangs 11 befestigt. Zwischen der Stirnfläche des Sperrbolzens 9 und der Abschlußwand 12 der Führung 8 ist eine schraubenförmige Spannfeder 13 eingelegt, die den Sperrbolzen 9 in Sperrstellung gemäß Fig. 1 vorspannt. Das Rückholseil 25 ist innerhalb einer Führungshülse 28 durch die Spannfeder 13 hindurchgeführt und um eine Umlenkführung 14 nach außen geleitet. Die Führungshülse 28 verhindert ein Einklemmen des Rückholseils 25 in den Windungen der Spannfeder 13. Das Rückholseil 25 verläuft über den Rolladenpanzer nach oben und ist in üblicherweise an einer oberen, nichtdargestellten profilleiste 4 befestigt.

Die Deckwand 26 des Gehäusekastens 6 weist über dem Sperrbolzen 9 einen Schlitz 15 auf, durch den der Querdurchgang 11 zugänglich ist. Man kann daher mit einem stiftartigen Wirkzeug in den Querdurchgang 11 eingreifen und so den Sperrbolzen verschieben.

Innerhalb des Gehäusekastens 6 ist auf einem Lagersteg 17 ein Rasthebel 18 schwenkbar gelagert, der mit einem Rastschenkel 19 in die Rastausnehmung 10 des Sperrbolzens 9 eingreift und dessen Auslöseschenkel 20 einerseits durch eine Rastfeder 21 in Raststellung vorgespannt und andererseits von einem Anschlagstift 22 beaufschlagt ist. Der Anschlagstift 22 ist innerhalb einer Führung 27 senkrecht zur Achse der Sperrbolzens 9 ausgerichtet und steht mit einem Anschlag 23 geringfügig über die Fußwandung 24 des Gehäusekastens 6 vor.

Fig. 2 zeigt die Rolladenverriegelungsvorrichtung im Wartezustand. Der Sperrbolzen 9 ist zurückgezogen, so daß die Spannfeder 13 zusammengedrückt ist und die Spannkraft derselben gespeichert ist. Der Sperrbolzen 9 ist durch den Rasthebel 18 in dieser Wartestellung verrastet, wobei der Rasthebel 18 durch die Rastfeder 21 in der Raststellung gehalten ist. Das Rückholseil 25 ist in dieser Stellung unwirksam.

Wenn der Rolladennanzer herabgelassen wird, stößt das Anschlagende 23 des Anschlagstiftes 22 in der aus Fig. 1 ersichtlichen Weise auf die Fußleiste 1 des Fensterrahmens auf und dräckt dadurch gegen den Auslüsehebel 20, so daß der Rasthebel 18 in Gegenuhrzeigerrichtung bezogen auf Fig. 2 verschwenkt wird. Der Rasthebel 18 kommt dadurch in die Lage gemäß Fig. 1. Die Verrastung des Sperrbolzens 9 wird somit erst in dieser Endphase des Herablassens freigegeben. Die Spannfeder 13 kann sich entsfannen und schiebt den Sperrbolzen 9 in Verriegelungsstellung vor. Der Sperrbolzen 9 tritt in die Verriegelungsausnehmung 3 der Führungsschiene 2 ein. Der Sperrbolzen 9 ist also solange in der Raststellung festgehalten, als sich der Rolladenpanzer bewegt. Es ist sichergestellt, daß der Sperrbolzen 9 während des Herablassens des Rolladenpanzers nicht seitlich vorsteht und das Herablassen behindert.

Wenn der Rolladenfanzer ordnungsgemäß hochgezogen wird, werden die Profilleisten in üblicher Weise auseinandergezogen, so daß das Rückholseil 25 angespannt wird. Das Rückholseil 25 zicht den Sperrbolzen 9 entgegen der Wirkung der Spannfeder 13 zurück. Dabei wird die Spannfeder 13 gesfannt. Da außerdem die Abschlußprofilleiste 5 ebenfalls angehoben wird, wird der Rasthehel 18 unter der Wirkung der Rastfeder 21 in Uhrzeigerrichtung verschwenkt, so daß der Rastschenkel 19 in die Rastausnehmung 10 eintritt und den Sperrbolzen 9 wiederum in Wartestellung gemäß Fig. 2 verrastet.

Bei unbefugter Betätigung durch Hochwuchten des Rolladenpanzers oder dergleichen, bleibt der Sperrbolzen in Verriegelungsstellung und gewährleistet somit eine Einburchsicherung.

Durch dem Schlitz 15 ist der Querdurchgang 11 zugänglich, so daß man mit einem Schraubendreher in den Querdurchgang eingreifen und so den Sperrbolzen in Entriegelungsstellung und Raststellung verschieben kann. Dieses ist in manchen Fällen erwünscht, damit man für die Betätigung der Verriegelungsvorrichtung von dem Lüftungszustand des Rolladenpanzers und der Stellung des Rückholseils 25 unabhängig.

Eine weitere Ausführungsform der Erfindung nach den Fig. 4 bis 6 sieht für die Entriegelung des Sperrbolzens einen Kniehebel vor, an dessen Kniegelenk 34 das Rückholseil 25 angesetzt ist. Ein Schenkel 31 des Kniehebels ist in einer Anlenkung 35 des Sperrbolzens 9 gelagert. Der andere Schenkel 32 ist in einer Lagerung 33 des Gehäusekastenss 6 gehalten. Für den Sperrbolzen 9 ist in der Führung 8 ein Anschlag 36 vergesehen, der den Weg des Sperrbolzens derart begrenzt, daß der Kniehebel seine gestrecktc Stellung nie erreichen kann, vergleiche Fig. 5.

Das Rückholseil 25 ist durch eine Austrittsseblitz 37 des Gehäuseskastens 6 nach außer geführt und verläuft längs des Pollidenpanzers nach oben. Bei dieser Ausführungsform liegt das Rückholseil in der Nähe einer Seitenkante des Pollandenpanzers und verläuft damit nahezu oder vollständig innerhalb der Führungsscheine, so daß das Rückholseil einer Sicht weitgehend entzogen ist. Beim Hochzeihen des Rolladenpanzers streckt das Rückholseil den Kniehebel, so daß der Sperrbolzen in seine Raststellung kommt. Der Anschlag 36 begrenzt die Bewegung des Sperrbolzens 9, so daß die gestreckte Stellung des Kniebebeis nicht erreicht wird und der Kniehebel nie in seine Totpunktlage kommt. Wenn die Rastung des Sperrbolzcns 9 aufgehoben wird, schnellt die Spannfeder 13 den Srerrbolzen 9 vor und knickt gleichzeitig den Kniehebel ein.

## Patentansprüche

1. Rolladenverriegelungsvorrichtung mit einem durch eine Feder (13) vorgespannten und an einem Rückholseil (25) angelenkten Sperrbolzen (9), dadurch gekennzeichnet, daß der Sperrbolzen (9) eine Rastausnehmung (10) aufwcist, daß ein Rastschenkel (19) eines durch eine Rastfeder (21) vorgespannten Rasthebels (18) in die Rastausnehmung (10) eingreift und daß ein in der Endstellung des Rolladens gegen eine Anschlagfläche aufstoßender, verschiebbar gelagerter Anschlagstift (22) einen Auslöseschenkel (20) des Rasthebels (18) im Sinne einer Lösung der Verrastung beaufschlagt.

2. Rolladenverriegelungsvorrichtung nach Anspruch 1, dadurch gekennzeicbnet, daß ein Gehäusekasten (6) Führungen (8, 27) für den Sperrbolzen (9) und für den Anschlagsstift (22) sowie eine Schwenk-Lagerung (17) für den Rasthebel (18) aufweist und mit Befestigungselementen (7) versehen ist.

3. Rolladenverriegelungsvorrichtung nach Anspruch 1 oder 2, dadurch gekennzeichnet, daß das Rückholseil (25) durch einen Längskanal (16) des Sperrbolzens (9) und innerhalb einer Führungshülse (28) durch die Spannfeder (13) zu eincn Umlenkführung (14) verläuft.

4. Rolladenverriegelungsvorrichtung mach Anspruch 1 oder 2, dadurch gekennzeichnet, daß ein Ende eines Schenkels (31) eines Knichebels mit einer Anlenkung (35) an dem Sperrbolzen (9) und mit dem Ende des anderen Schenkels (32) an einer gehäusefesten Lagerung (33) befestigt ist und daß das Rückholseil (25) in dem Kniegelenk (34) befestigt ist.

5. Rolladenverriegelungsvorrichtung nach Anspruch 4, dadurch gekennzeichnet, daß für den Sperrbolzen (9) ein Anschlag (36) in selcher Lage vorgesehen ist, daß beim Anliegen des Sperrbolzens an diesem Anschlag der Kniehebel seine gestreckte Stellung noch nicht erreicht hat,

6. Rolladenverriegelungsvorrichtung nach einem der Ansprüche 1 bis 5, dadurch gekennzeichnet, daß der Anschlagstift (22) über die Fußwandung (24) des Gehäusekastens (6) vorstcht und somit senkrecht zur Längsachse des Sperrbolzens (9) ausgerichtet ist.

7. Rolladenverriegelungsvorrichtung nach einem der Ansprüche 1 bis 6, dadurch gekennzeichnet, daß in der Dcckwand (26) des Gehäusekastens (6) ein sich über den Verschiebungsweg des Sperrbolzens (9) erstreckender Schlitz (15) vorgesehen ist, durch den ein Querdurchgang (11) des Längskanals (16) im Sperrbolzen (9) zugänglich ist.

## Claims

1. A roller blind locking device with a locking bolt (9) pretensioned by a spring (13) and linked to a return motion rope (25), characterized in that the locking bolt (9) comprises a catch recess (10), that a catch leg (19) of a catch lever (18), pretensioned by a catch spring (21), engages the catch recess (10), and that in the end position of the roller blind a stop pin (22) movable guided pushes up a stop surface and acts upon a releasing leg (20) of the catch lever (18), in the sense of a release of the locking.

2. A roller blind locking device according to claim 1, characterized in that a housing case (6) comprises guides (8, 27) for the locking bolt (9) and for the stop pin (22) as well as a pivotable bearing (17) for the catch lever (18) and is provided with fastening means (7).

3. A roller blind locking device according to claim 1 or 2, characterized in that the return motion rope (25) extends through a longitudinal channel (16) of the locking bolt (9) and within a guide sleeve (28) through the tension spring (13) to a deviation guide (14).

4. A roller blind locking device according to claim 1 or 2, characterized in that one end of a leg (31) of a toggle lever is fastened by means of a link device (35) to the locking bolt (9) and with the end of the other leg (32) to a housing-stationary bearing (33), and that the return motion rope (25) is fastened in the toggle joint (34).

5. A roller blind locking device according to claim 4, characterized in that for the locking bolt (9) a stop means (36) is provided in such a position that for the abutment position of the locking bolt on this stop means the toggle lever has not reached yet its stretched position.

6. A roller blind locking device according to one of the claims 1 through 5, characterized in that the stop pin (22) projects beyond the bottom wall (24) of the housing case (6) and thus is oriented perpendicular in regard to the longitudinal axis of the locking bolt (9).

7. A roller blind locking device according to one of the claims 1 through 6, characterized in that in the covering wall (26) of the housing case (6) a slot (15) extending over the path of displacement of the locking bolt (9) is provided, through which slot a cross-passage (11) of the longintudinal channel (16) in the locking bolt (9) is accessible.

## Revendications

1. Dispositif de verrouillage de store comprenant un axe d'arrêt (9) soumis à une tension initiale par un ressort (13) et articulé sur un cordon de rappel (25), caractérisé en ce que l'axe d'arrêt (9) présente un évidement d'encliquetage (10), en ce qu'une branche d'encliquetage (19) d'un levier d'encliquetage (18) soumis à une tension initiale par un ressort d'encliquetage (21) pénètre dans l'évidement d'encliquetage (10) et en ce qu'une goupille de butée (22) poussant contre une surface de butée dans la position extrême du store et supportée de manière à pouvoir coulisser sollicite une branche de déclenchement (20) du levier d'encliquetage (18), dans le sens d'une libération de l'encliquetage.

2. Dispositif de verrouillage de store suivant la revendication 1, caractérisé en ce qu'un coffre de logement (6) est pourvu de guidages (8, 27) pour l'axe d'arrêt (9) et pour la goupille de butée (22) ainsi que d'un support de pivotement (17) pour le levier d'encliquetage (18) et d'éléments de fixation (7).

3. Dispositif de verrouillage de store suivant l'une ou l'autre des revendications 1 et 2, caractérisé en ce que le cordon de rappel (25) s'étend à travers un canal longitudinal (16) de l'axe d'arrêt (9) et, -à l'intérieur d'une douille de guidage (28), à travers le ressort de tension (13) en direction d'un guidage de renvoi (14).

4. Dispositif de verrouillage de store suivant l'une ou l'autre des revendications 1 et 2, caractérisé en ce qu'une extrémité d'une branche (31) d'une levier à genouillere est fixée par une articulation (35) sur l'axe d'arrêt (9) et en ce que l'extrémité de l'autre branche (32) est fixée sur un support (33) fixé par rapport au logement et en ce que le cordon de rappel (25) est fixé dans l'articulation de genouillere (34).

5. Dispositif de verrouillage de store suivant la revendication 4, caractérisé en ce que, pour l'axe d'arrêt (9), une butée est prévue dans une position telle que, lorsque l'axe d'arrêt est en appui sur cette butée, le levier à genouillère n'a pas encore atteint sa position d'extension.

6. Dispositif de verrouillage de store suivant l'une des revendications 1 à 5, caractérisé en ce que la goupille de butée (22) fait saillie au-delà de la paroi inférieure (24) du coffre de logement (6) et est par conséquent orientée perpendiculairement à l'axe longitudinal de l'axe d'arrêt (9).

7. Dispositif de verrouillage de store suivant une des revendications 1 à 6, caractérisé en ce que, dans la paroi de recouvrement (26) du coffre de logement (6), il est prévu une fente (15) qui s'étend au-dessus de la voie de coulissement de l'axe d'arrêt (9) et par laquelie un passage transversal (1 1) du canal longitudinal (16) de l'axe d'arrêt (9) est accessible.
